# EUROPÄISCHE PATENTSCHRIFT

(11) **EP 4 234 112 B1**
(45) Veröffentlichungstag und Bekanntmachung des Hinweises auf die Patenterteilung: **17.07.2024**
(21) Anmeldenummer: 22158837.9
(22) Anmeldetag: 25.02.2022
(51) Int. Cl.: B07C 5/36, B07C 3/08

(54) **VERFAHREN FÜR DIE BELADUNG EINES TRANSPORTBEHÄLTERS UND EINE ENTSPRECHENDE ANORDNUNG**
METHOD FOR LOADING A TRANSPORT CONTAINER AND CORRESPONDING ARRANGEMENT
PROCÉDÉ POUR LE CHARGEMENT D'UN RÉCIPIENT DE TRANSPORT ET AGENCEMENT CORRESPONDANT

(43) Veröffentlichungstag der Anmeldung: 30.08.2023
(73) Patentinhaber: BEUMER Group GmbH & Co. KG, 59269 Beckum (DE)
(72) Erfinder: NEUMANN, Nils, 33378 Rheda-Wiedenbrück (DE)
(74) Vertreter: Angerhausen, Christoph

(56) Entgegenhaltungen:
- EP-A1- 1 500 440
- EP-A1- 1 894 637
- DE-A1- 102018 219 583

## Beschreibung

Die Erfindung geht aus von einem Verfahren für die Beladung eines Transportbehälters, wobei das Verfahren das Transportieren einer Vielzahl Objekte entweder mit einem ersten Sorter, etwa einem Liegesorter, oder mit einem von dem ersten Sorter unterschiedlichen zweiten Sorter zwischen einer Mehrzahl voneinander getrennter Pufferstellen, denen jeweils mindestens ein Sortierziel zugeordnet ist, aufweist. Das Verfahren weist weiterhin das Sortieren einer ersten Teilmenge der Vielzahl Objekte mit dem ersten Sorter und einer von der ersten Teilmenge unterschiedlichen zweiten Teilmenge der Vielzahl Objekte mit dem zweiten Sorter nach dem mindestens einen Sortierziel auf die Pufferstellen auf. Das Verfahren weist weiterhin das Beladen eines Transportbehälters mit den sortierten Objekten mindestens einer der Pufferstellen auf, wobei alle aus den Pufferstellen in den Transportbehälter geladenen Objekte aus Pufferstellen stammen, denen dasselbe Sortierziel zugeordnet ist. Dabei wird eine erste der mindestens zwei Pufferstellen bei dem Sortieren der Vielzahl Objekte ausschließlich mit Objekten von dem ersten Sorter beladen. Ein derartiges Verfahren und eine entsprechende Anordnung sind aus der DE 10 2018 219 583 B4 bekannt. Ähnliche Verfahren und Anordnungen beschreiben auch die DE 10 2016 208 866 A1 und die US 3,448,870 A.

Die aus dem Stand der Technik bekannten Verfahren haben den Nachteil, dass bei dem Beladen des Transportbehälters die aus der Pufferstelle in den Transportbehälter umgeladenen Objekte in willkürlicher Anordnung zueinander in den Transportbehälter geladen werden, sodass eine Separierung etwa nach Größe, Gewicht, Volumen und/oder Festigkeit der Objekte nicht möglich ist. Letzteres ist jedoch für eine hohe Ausnutzung des füllbaren Volumens des Transportbehälters und für den schonenden Transport empfindlicher Objekte wünschenswert.

Es ist daher die Aufgabe der Erfindung, ein Verfahren für die Beladung eines Transportbehälters sowie eine entsprechende Anordnung vorzuschlagen, welche die selektive Beladung des Transportbehälters mit Objekten eines ersten Sorters, etwa eines Liegesorters, und/oder mindestens eines von dem ersten Sorter unterschiedlichen zweiten Sorters ermöglicht.

Diese Aufgabe wird durch ein Verfahren mit den Merkmalen des Anspruchs 1 gelöst. Der nebengeordnete Anspruch 13 betrifft eine entsprechende Anordnung. Vorteilhafte Ausführungsformen der Erfindung sind jeweils Gegenstand der abhängigen Ansprüche.

Demgemäß ist bei dem Verfahren für die Beladung eines Transportbehälters vorgesehen, dass mindestens eine erste der mindestens zwei Pufferstellen bei dem Sortieren der Vielzahl Objekte ausschließlich mit Objekten von dem ersten Sorter, etwa einem Liegesorter, und mindestens eine zweite der mindestens zwei Pufferstellen bei dem Sortieren der Vielzahl Objekte ausschließlich mit Objekten von dem zweiten Sorter, etwa einem Hängesorter, insbesondere einem Taschensorter, beladen wird.

Der Erfindung lieg demgemäß die Idee zugrunde, dass die Objekte vor der Beladung des Transportbehälters insofern sortenrein in voneinander getrennten Pufferstellen vorgehalten werden, dass keine Durchmischung zwischen den von dem ersten Sorter und den von dem zweiten Sorter sortierten Objekten erfolgt. Dies ermöglicht es, dass entweder nur Objekte, die von dem einen oder dem anderen Sorter stammen, bei dem Beladen in den Transportbehälter geladen werden, oder eine bestimmte Reihenfolge bei dem Beladen des Transportbehälters eingehalten wird, bei der beispielsweise zunächst die Objekte in den Transportbehälter geladen werden, die von einer Pufferstelle des ersten Sorters oder des zweiten Sorters stammen und erst in einem weiteren Beladevorgang die von dem jeweils anderen Sorter in den Transportbehälter geladen werden.

Soweit bei der vorliegenden Erfindung angegeben ist, dass sich der erste Sorter und der zweite Sorter voneinander unterscheiden oder als unterschiedliche Sorter ausgebildet sind, ist damit lediglich gemeint, dass der erste Sorter und der zweite Sorter als unabhängig voneinander betreibbare Baugruppen ausgebildet sind. Der erste Sorter und der zweite Sorter müssen insbesondere nicht zwangsläufig eine unterschiedliche Bauart aufweisen. Beispielsweise können sowohl der erste Sorter als auch der zweite Sorter ein Liegesorter, beispielsweise ein Quergurtsorter sein, die unabhängig voneinander betrieben werden können und lediglich in der zuvor beschriebenen Weise zusammenwirken. Insbesondere ist jedoch das erfindungsgemäße Ziel, eine Vielzahl Objekte auf voneinander getrennte Pufferstellen zu sortieren, um sie bedarfsweise beispielsweise in einer bestimmten Reihenfolge in den Transportbehälter, etwa einen Rollbehälter, umzuladen, auch mit einem ersten und einem zweiten Sorter zu erreichen, die von identischer Bauart und beispielsweise jeweils als ein Liegesorter ausgebildet sind.

Bei einer bevorzugten Ausführungsform können der erste Sorter und der zweite Sorter jedoch tatsächlich von unterschiedlicher Bauart sein, wobei beispielsweise der erste Sorter ein Liegesorter und der zweite Sorter ein Hängesorter ist. Optional kann mindestens ein weiterer Sorter vorgesehen sein, der nach der vorstehenden Definition unterschiedlich zu dem ersten und dem zweiten Sorter ist.

Wenn der erste Sorter und der zweite Sorter von unterschiedlicher Bauart sind, kann die Bauart des ersten und des zweiten Sorters vor dem Hintergrund der zu sortierenden Objekte nach der jeweiligen Sortierfähigkeit des Sorters ausgewählt sein. Beispielsweise sind die Aufnahme und der Transport runder, rollfähiger Objekte unproblematisch für die Sortierung mit einem Taschensorter, während sie sich jedoch für die Sortierung mit einem Quergurtsorter nicht eignen. Demgemäß kann das Verfahren bei einer Ausführungsform das Erfassen mindestens einer geometrischen und/oder physikalischen Größe, etwa eines Gewichts, einer Abmessung oder einer Geometrie, der zu sortierenden Objekte aufweisen. Das Verfahren kann weiterhin das Zuweisen eines zu sortierenden Objekts zu dem ersten Sorter oder dem zweiten Sorter aufweisen. Das Zuweisen kann abhängig von der erfassten geometrischen und/oder physikalischen Größe und unter Berücksichtigung der Transportfähigkeit des ersten und des zweiten Sorters erfolgen. Das Zuweisen kann das Einschleusen des Objekts von einer Objektzuführung in den ersten oder den zweiten Sorter aufweisen. Die mindestens eine geometrische und/oder physikalische Größe kann mit mindestens einem Dimensioning-Weighing-System(DWS)-System der Objektzuführung, des ersten Sorters, oder des zweiten Sorters erfasst werden.

So kann der zweite Sorter beispielsweise ein Hängesorter sein, etwa ein Taschensorter, in dem Objekte transportiert und auf Pufferstellen sortiert werden, die mit dem ersten Sorter, etwa einem Liegesorter, aufgrund ihrer Abmessungen, ihres Gewichts oder einer anderen Eigenschaft nicht transportiert werden können oder eine unzureichende Auslastung des ersten Sorters bedingen würden, wenn sie mit dem ersten Sorter transportiert würden. Beispielsweise können mit einem Liegesorter vergleichsweise große und schwere Objekte sortiert werden, während mit dem Hängesorter vergleichsweise leichte und kleine Objekte sortiert werden. So kann es vorgesehen sein, dass für eine optimale Beladung des Transportbehälters zunächst die großen Objekte in den Transportbehälter und danach erst die kleinen Objekte in den Transportbehälter geladen werden. Dazu kann bei dem Beladen diejenige Pufferstelle, in welche die von dem ersten Sorter, etwa dem Liegesorter, sortierten Objekte vorgehalten werden, vor der Pufferstelle, welche die Objekte des zweiten Sorters, vorzugsweise eines Hängesorters, aufweist, in den Transportbehälter geladen werden, wobei insofern eine verbesserte Befüllung beziehungsweise Volumenausnutzung des Transportbehälters erwartet werden kann, als dass bei dem nachträglichen Befüllen des Transportbehälters mit den kleineren und leichteren Objekten des zweite Sorters eine zumindest anteilige Füllung der Zwischenräume zwischen den größeren Objekten des ersten Sorters, welche zuvor in den Transportbehälter geladen wurden, erwartet werden kann.

Das Transportieren der Objekte mit dem ersten Sorter kann demgemäß beispielsweise das Transportieren der Objekte mit einem Liegsorter, etwa einem Quergurtsorter, aufweisen. Das Transportieren der Objekte mit dem zweiten Sorter kann demgemäß beispielsweise das Transportieren der Objekte mit einem Hängeförderer, etwa einem Taschensorter, und/oder mit einem fahrerlosen Transportfahrzeug (FTS) aufweisen.

Bei dem Sortieren kann die zweite Teilmenge der Objekte von dem fahrerlosen Transportfahrzeug (FTS) oder dem Hängeförderer in die zweite Pufferstelle geladen werden.

Bei dem Beladen des Transportbehälters kann das fahrerlose Transportfahrzeug entweder die zweite Pufferstelle der dasselbe Sortierziel aufweisenden ersten Pufferstelle für das aufeinanderfolgende Umladen der Pufferstellen in den Transportbehälter zuführen, und/oder die zweite Pufferstelle einer Umladevorrichtung für das Entleeren der zweiten Pufferstelle in einen Transportbehälter zugeführt werden, vorzugsweise nachdem die erste Pufferstelle mit der Umladevorrichtung in den Transportbehälter entleert wurde oder bevor die erste Pufferstelle mit der Umladevorrichtung in den Transportbehälter entleert wird.

Das Sortieren der Objekte auf die Pufferstellen kann das Ablegen der Objekte von dem zweiten Sorter auf einem Transportband aufweisen. Mithin kann das Transportband die Funktion der Pufferstelle übernehmen. Es sind somit insbesondere keine trogartigen Pufferstellen zwingend erforderlich, wie dies im Stand der Technik üblich ist.

Das Transportband kann für das Sortieren der Objekte von dem zweiten Sorter angehalten oder mit herabgesetzter Vorschubgeschwindigkeit angetrieben werden. Anstelle des Vortriebs mit herabgesetzter Vorschubgeschwindigkeit kann auch eine Intervallschaltung vorgesehen sein, bei der das Transportband in vorgegebenen Zeitabschnitten oder im Anschluss an eine erfolgte Beladung des Transportbands in Folge des Sortiervorgangs, schrittweise fortbewegt wird.

Das Transportband kann für das Beladen des Transportbehälters aus einem angehaltenen Zustand heraus auf eine Vorschubgeschwindigkeit beschleunigt oder aus einem Zustand mit herabgesetzter Vorschubgeschwindigkeit heraus weiter beschleunigt werden.

Die auf dem Transportband abgelegten Objekte können mit dem Transportband dem Transportbehälter zugeführt und in den Transportbehälter geladen werden. Das Transportband kann somit sogleich die Funktion der Pufferstelle als auch einer Einrichtung zum Beladen des Transportbehälters übernehmen.

Die Objekte aus der ersten Pufferstelle und die Objekte aus der zweiten Pufferstelle, welchen dasselbe Sortierziel zugeordnet wurde, können bei dem Beladen in denselben Transportbehälter geladen werden. Dabei kann aus den eingangs erwähnten Gründen eine bevorzugte Beladereihenfolge der Pufferstellen eingehalten werden, um beispielsweise sicherzustellen, dass die von einem ersten der beiden Sorter stammenden Objekte oberhalb oder unterhalb der Objekte des jeweils anderen Sorters nach dem Beladen innerhalb des Transportbehälters angeordnet sind.

Das Verfahren kann weiterhin das Separieren der ersten und der zweiten Teilmenge aus der Vielzahl Objekte aufweisen, wobei die Objekte vorzugsweise nach Gewicht, Größe, Volumen und/oder Festigkeit separiert werden. Dabei können vorzugsweise die Objekte der ersten Teilmenge in den Liegesorter und die Objekte der zweiten Teilmenge in den zweiten Sorter eingeschleust werden. Beispielsweise kann hier eine Separierung der Objekte hinsichtlich ihrer Transportfähigkeit mit dem Liegesorter beziehungsweise mit dem zweiten Sorter, beispielsweise mit einem Hängesorter, einem FTS oder dergleichen, hergestellt werden, um eine optimale Auslastung der Sorter und/oder eine bevorzugte Befüllung des Transportbehälters entweder nur mit Objekten, die von dem einen oder dem anderen Sorter stammen, oder eine bestimmte Reihenfolge der Beladung des Transportbehälters zu gewährleisten, wenn nacheinander die erste und die zweite Pufferstelle in den Transportbehälter geladen werden.

Gemäß einem anderen Aspekt wird eine Anordnung für die Beladung eines Transportbehälters vorgeschlagen, die für die Verwendung in dem zuvor beschriebenen Verfahren geeignet ist. Die Anordnung kann einen Liegesorter mit einer Mehrzahl Lastaufnahmemittel aufweisen, die zwischen einer Mehrzahl voneinander getrennter Pufferstellen gefördert sind, denen jeweils mindestens ein Sortierziel zugeordnet ist. Die Anordnung kann weiterhin einen von dem Liegesorter verschiedenen zweiten Sorter mit einer Mehrzahl Lastaufnahmemittel aufweisen, die zwischen den Pufferstellen gefördert sind. Die Anordnung kann weiterhin eine Umladevorrichtung aufweisen, die dazu eingerichtet ist, mindestens eine der Pufferstellen in einen Transportbehälter zu entleeren, wobei der Liegesorter und der zweite Sorter jeweils dazu eingerichtet sind, Objekte entsprechend dem Sortierziel in die Pufferstellen zu laden. Mindestens zwei der Pufferstellen soll dasselbe Sortierziel zugeordnet sein, wobei mindestens eine erste der Pufferstellen dazu eingerichtet ist, nur von dem Liegesorter beladen zu werden, während mindestens eine zweite der Pufferstellen dazu eingerichtet ist, nur von dem zweiten Sorter beladen zu werden.

Der zweite Sorter kann ein fahrerloses Transportfahrzeug (FTS) oder ein Hängeförderer sein, oder eine solche Vorrichtung aufweisen. Ein FTS-Sorter ist beispielsweise aus der EP 3373232 B1, der EP 3558551 B1 und der WO 2020140133 A2 bekannt.

Das fahrerlose Transportfahrzeug kann dazu eingerichtet sein, die zweite Pufferstelle der Umladevorrichtung für die Beladung in den Transportbehälter zuzuführen.

Eine der mindestens zwei Pufferstellen, vorzugsweise die zweite Pufferstelle, kann ein Transportband sein, wobei das Transportband vorzugsweise zwischen einer Annahmestelle, welcher der Liegesorter oder zweite Sorter zugeführt ist, und der Umladevorrichtung geführt ist.

Die Anordnung kann eine Separiervorrichtung aufweisen, mit der aus der Vielzahl Objekte eine erste Teilmenge der Objekte für die Einschleusung in den Liegesorter und eine zweite Teilmenge der Objekte für die Einschleusung in den zweiten Sorter separiert sind, wobei die Objekte vorzugsweise nach Gewicht, Größe, Volumen und/oder Festigkeit separiert werden.

Die vorliegende Erfindung kann insbesondere bei der Sortierung von Objekten wie Postsendungen, Paketsendungen oder dergleichen mit unterschiedlichen Formen, Volumina und/oder Gewichten Anwendung finden. Hier kann es demgemäß sein, dass die Objekte wie in der KEP-Industrie als Sendungen angeliefert werden, wobei es jedoch auch möglich ist, dass die Objekte aus einem Lager stammen, beispielsweise aus einem Hochregallager, und mit Hilfe des beschriebenen Verfahrens und der entsprechenden Anordnung ausgelagert und sortiert werden. Aufgrund der großen Varianz der zu transportierenden und sortierenden Objekte hinsichtlich Form, Volumen und/oder Gewicht ist es vorteilhaft, die Objekte nach mindestens einem diesbezüglichen Sortierziel entweder auf einen Liegesorter oder einen zweiten Sorter, beispielsweise einen Taschensorter, einzuschleusen. Anstelle des Taschensorters oder zusätzlich zu dem Taschensorter kann auch ein fahrerloses Transportfahrzeug (FTS) für die Sortierung von Objekten vorgesehen sein, die gemäß einem Sortierziel ungeeignet für den Transport auf dem Liegesorter und/oder in einem Hängesorter sind. Dies können beispielsweise Objekte sein, die zu groß und/oder zu schwer für den Liegesorter und im Übrigen ungeeignet für die Taschensortierung in einem Hängesorter sind.

Weitere Einzelheiten der Erfindung werden anhand der nachstehenden Figuren erläutert. Dabei zeigt:
- Figur 1: eine bespielhafte Ausführungsform eines Hängesorters mit automatischer Taschenentleerung und einer Umladevorrichtung;
- Figur 2: eine beispielhafte Ausführungsform eines Liegesorters und einer Umladevorrichtung;
- Figur 3: eine beispielhafte Ausführungsform einer Sortieranordnung in schematischer Darstellung; und
- Figur 4: eine weitere beispielhafte Ausführungsform einer Sortieranordnung in schematischer Darstellung.

Bei der in Figur 1 gezeigten Ausführungsform ist der zweite Sorter 2 als ein Hängesorter, insbesondere als ein Taschensorter ausgeführt. Der Taschensorter weist eine Vielzahl parallel geführter Führungsschienen 8 eines Hängesorters auf, die nach Art einer Sortiermatrix über endseitige Verbindungsprofile 9 miteinander verbunden sind. Über die endseitigen Verbindungsprofile 9 können als Taschen ausgeführte Lastaufnahmemittel 7 der Sortiermatrix zugeführt und entsprechend einem Sortierziel in eine der Führungsschienen 8 über eine Weiche 10 eingeleitet werden, welche einer als Transportband 6 ausgeführten Pufferstelle 4 zugeleitet sind. Zusätzlich zu dem Transportband 6 weist die Pufferstelle 4 eine Entladestation 11 auf, mit Hilfe welcher die Lastaufnahmemittel 7 vollautomatisch geöffnet und über eine Rutsche 12 auf dem Transportband 6 abgelegt werden. Das Transportband 6 kann kontinuierlich mit niedriger Vorschubgeschwindigkeit oder schrittweise angetrieben sein. Das Transportband 6 kann auch stillstehen, während es von dem zweiten Sorter (nicht dargestellt) mit Objekten beladen wird.

Auf eine Anforderung hin kann eines der Transportbänder 6, welchem ein gewünschtes Sortierziel zugewiesen ist, dazu angetrieben werden, die auf ihm liegenden Objekte auf einen sich endseitig an die Transportbänder 6 und quer zu diesem angrenzenden Abzugsförderer 12 zu transportieren, von dem die Objekte dann in eine Umladevorrichtung 5 für die Beladung eines Transportbehälters transportiert werden. Alternativ kann die Umladevorrichtung 5 auch eine Absackvorrichtung sein.

Über denselben Abzugsförderer 12 oder über einen separaten Abzugsförderer können die Pufferstellen 4 des Liegesorters 2 mit der Umladevorrichtung 5 verbunden sein. Ein Liegesorter 2 mit entlang seiner Längsrichtung angeordneten Pufferstellen 4 ist in Figur 2 gezeigt. Während beispielsweise in dem Taschensorter nach Figur 1 kleine und leichte Objekte, beispielsweise kleine und leichte Sendungen im KEP-Bereich, transportiert und sortiert werden können, kann der Liegesorter, beispielsweise ein Quergurtsorter, dazu eingerichtet sein, große und schwere Objekte zu transportieren, die nicht dazu geeignet sind, in dem Taschensorter transportiert und sortiert zu werden. Nicht abgebildet jedoch weiterhin denkbar ist, dass ein dritter Sorter für Objekte vorgesehen ist, die weder mit dem Taschensorter noch mit dem Liegesorter transportiert werden können, beispielsweise besonders große, schwere und/oder sperrige Objekte, die selbst auf den einzelnen Lastaufnahmemitteln 7 des Quergurtsorters nicht prozesssicher bearbeitet werden können. Diese dritte Sorterart kann beispielsweise ein fahrerloses Transportfahrzeug (FTS) sein. Das fahrerlose Transportfahrzeug kann einen Aufnahmebehälter für Objekte aufweisen, in die beispielsweise an einer Objektannahmestation automatisch oder manuell die zuvor genannten, weder mit dem Liegesorter noch mit dem Taschensorter transportierbaren Objekte, in den Behälter des FTS geladen werden.

Wenn sichergestellt ist, dass die von dem Liegesorter 2 befüllten Pufferstellen 4 nicht dieselben Pufferstellen 4 sind, die auch von dem zweiten Sorter 2, insbesondere einem Taschensorter, befüllten Pufferstellen 4 sind, selbst wenn für die von den beiden Sorterarten 2 sortierten Objekte dasselbe Sortierziel, beispielsweise ein Beförderungsziel im KEP-Bereich, vorliegt, kann sichergestellt werden, dass bei dem Beladen des Transportbehälters 100 sortenrein die Objekte vom dem Liegesorter 2 unabhängig von den Objekten des zweiten Sorters 2 in den Transportbehälter 100 beladen werden können. Dies kann insbesondere zur Optimierung der Befüllung des Transportbehälters 100 herangezogen werden und beispielsweise darf angenommen werden, dass kleinere Objekte Zwischenräume zwischen bereits in dem Transportbehälter 100 vorhandenen, größeren Objekten ausfüllen, wenn sie nachträglich, das heißt nach den größeren Objekten in den Transportbehälter 100 gefüllt werden.

Ebenso kann vorgesehen sein, dass wenn von einem zweiten Sorter 2 weiche Objekte, beispielsweise Folienbeutel im KEP-Bereich, zuerst in den Transportbehälter 100 geladen werden, diese bei dem nachträglichen Beladen des Transportbehälters mit schweren Paketen eine Komprimierung erfahren und dadurch mehr Objekte in den Transportbehälter 100 untergebracht werden können.

Die Figur 3 zeigt eine beispielhafte Ausführungsform einer Sortieranordnung, bei der der zweite Sorter 3 einen Hängeförderer 5 aufweist. Der Hängeförderer 5 weist eine automatische Taschenentleerung 14 auf, über die die von dem Hängeförderer 5 der Taschenentleerung 14 zugeführten Objekte aus als Taschen ausgebildeten Lastaufnahmemittel 7 des Hängeförderers 5 automatisch entladen werden. Die als Taschen ausgebildeten Lastaufnahmemittel 7 werden von der automatischen Taschenentleerung 14 in voneinander getrennte Pufferstellen 4 entladen und dadurch sortiert. Die Sortierung bzw. Entladung der Lastaufnahmemittel 7 in die voneinander getrennten Pufferstellen 4 kann nach mindestens einem Sortierziel erfolgen. Beispielsweise können die Objekte nach Größe, Gewicht, einer Festigkeit, oder nach einem übergeordneten Kriterium, beispielsweise nach einem Sortierziel, etwa eine Versandadresse, auf die Pufferstellen 4 sortiert werden.

Die Sortieranordnung weist als ersten Sorter 2 einen Quergurtsorter auf. Alternativ kann ein fahrerloses Transportsystem (FTS) oder ein beliebiger anderer Sorter vorgesehen sein. Auch von dem ersten Sorter 2 werden die zu sortierenden Objekte nach einem Sortierziel auf voneinander getrennte Pufferstellen 4 sortiert. Insbesondere ist vorgesehen, dass die Pufferstellen 4, in welche der Hängeförderer 5 sortiert, andere als die Pufferstellen 4 sind, in welche der Hängeförderer 5 die von ihm sortierten Objekte 1 ablegt. Durch selektive Ausschleusung der auf die Pufferstellen 4 sortierten Objekte 1 können somit wahlweise Objekte 1, die von dem Hängeförderer 5 und/oder Objekte, die von dem Quergurtsorter sortiert worden sind, der Rollbehälterbeladung 14 zugeführt werden.

So können beispielsweise auf eine Anforderung hin eine Pufferstelle 4 des Hängeförderers 5 und eine Pufferstelle 4 des Quergurtsorters, welche dasselbe Sortierziel aufweisen, auf den Abzugsförderer 12 überführt und nacheinander der Rollbehälterbeladung 13 zugeleitet werden, wo die Objekte 1 der beiden Sorter 2, 3 nacheinander in einen Rollbehälter 100 geladen werden. Wenn beispielsweise vorgesehen ist, dass mit dem ersten Sorter 2, etwa einem Quergutsorter, größere und schwerere Objekte 1 sortiert werden im Vergleich zu dem Hängeförderer 5, können etwa die Objekte 1 des Quergurtsorters als erstes der Rollbehälterbeladung 14 zugeführt und in den Rollbehältern 100 geladen werden. Nachdem die von dem Quergurtsorter sortierten Objekte 1 in den Rollbehältern 100 geladen wurden, können - gegebenenfalls unmittelbar im Anschluss daran - die von dem Hängeförderer 5 sortierten, vergleichsweise kleineren und leichteren Objekte 1 in denselben Rollbehälter 100 geladen werden. Wenn die dasselbe Sortierziel aufweisenden Pufferstellen 4 der beiden Sorter 2, 3 zeitgleich auf den Abzugsförderer 12 entladen werden, ist schon aufgrund der größeren Nähe in Vorschubrichtung des Abzugsförderers 12 des Quergurtsorter zu der Rollbehälterbeladung im Vergleich zu dem Hängeförderer 5 sichergestellt, dass zunächst die Objekte 1 aus dem Quergutsorter in den Rollbehälter 100 und erst anschließend die Objekte 1 aus dem Hängeförderer 5 in den Rollbehälter 100 geladen werden.

Ein Förderband 15 für (leere oder teilbefühlte) Rollbehälter 100 ist zumindest abschnittsweise parallel zu dem ersten Sorter 2 und dem zweiten Sorter 3 geführt. Dies ermöglicht eine Ausführungsform, bei der die Rollbehälter 100 durch Entleerung der Pufferstellen 4 in die Rollbehälter 100 geladen werden können. Alternativ kann vorgesehen sein, dass die automatische Taschenentladung 14 die entladenen Objekte 1 unmittelbar in die Rollbehälter 100 sortiert. Für die Beladung der Rollbehälter 100 mit auf die Pufferstellen 4 vorsortierten Objekten 1 des ersten Sorters 2 kann vorgesehen sein, dass die Pufferstellen 4 entweder unmittelbar in die Rollbehälter 100 geladen werden, die über das Förderband 15 für Rollbehälter 100 an dem ersten Sorter und den Pufferstellen 4 vorbeigeführt sind, oder, dass die von dem ersten Sorter 2 beschickten Pufferstellen 4 auf einen Abzugsförderer 12 entleert werden, welcher die von dem ersteb Sorter 2 sortierten Objekte 1 zu einer automatischen Rollbehälterbeladung 13 transportiert.

Abweichend von der in Figur 3 gezeigten Ausführungsform ist bei der in Figur 4 gezeigten Ausführungsform vorgesehen, dass als Pufferstellen 4 des zweiten Sorters 3, vorliegend des Hängesorters 5, eine Mehrzahl voneinander separierter Förderbandpuffer 4 vorgesehen sind, auf welchen die automatische Taschenentleerung 14 die Objekte 1 entsprechend dem Sortierziel ablegt. Während des Sortiervorgangs stehen die Förderbänder 6 der Förderbandpuffer 4 still. Auf Anforderung kann das Förderband 6 des betreffenden Förderbandpuffers 4 angetrieben werden, um die auf ihm abgelegten, sortierten Objekte 1 auf einen Abzugsförderer 12 zu übergeben, mit dem die Objekte 1 einer Rollbehälterbeladung 13 zugeführt sind. Der Abzugsförderer 12 ist weiterhin an einem Liegesorter 2 vorbeigeführt. Von dem Liegesorter 2 sind die zu sortierenden Objekte 1 entsprechend einem Sortierziel auf voneinander getrennte Zwischenpuffer 4 sortiert. Die Zwischenpuffer können als Endstellen ausgebildet sein, beispielsweise als wannenartige Aufnahmeelemente. Auf Anforderung können die Endstellen selektiv auf den Abzugsförderer 12 entleert werden, sodass die sortierten Objekte 1 von der betreffenden Endstelle über den Abzugsförderer 12 der Rollbehälterbeladung 13 zugeführt werden.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste:

- 1: Objekt
- 2: erster Sorter
- 3: zweiter Sorter
- 4: Pufferstelle
- 5: Hängeförderer
- 6: Transportband
- 7: Lastaufnahmemittel
- 8: Führungsschiene
- 9: Verbindungsprofil
- 10: Weiche
- 11: Entladestation
- 12: Abzugsförderer
- 13: Rollbehälterbeladung
- 14: automatische Taschenentleerung
- 15: Förderband für Rollbehälter
- 100: Transportbehälter

## Patentansprüche

1. Verfahren für die Beladung eines Transportbehälters (100), wobei das Verfahren die Schritte aufweist:
a. Transportieren einer Vielzahl Objekte (1) entweder mit einem ersten Sorter (2) oder mit mindestens einem von dem ersten Sorter (2) unterschiedlichen zweiten Sorter (3) zwischen einer Mehrzahl voneinander getrennter Pufferstellen (4), denen jeweils mindestens ein Sortierziel zugeordnet ist;
b. Sortieren einer ersten Teilmenge der Vielzahl Objekte (1) mit dem ersten Sorter (2) und einer von der ersten Teilmenge unterschiedlichen zweiten Teilmenge der Vielzahl Objekte (1) mit dem zweiten Sorter (3) nach mindestens einem Sortierziel auf die Pufferstellen (4),
c. Beladen eines Transportbehälters (100) mit den sortierten Objekten (1) mindestens einer der Pufferstellen (4), wobei alle aus den Pufferstellen (4) in den Transportbehälter (100) geladenen Objekte (1) dasselbe Sortierziel aufweisen,
**dadurch gekennzeichnet, dass** mindestens eine erste der mindestens zwei Pufferstellen (4) bei dem Sortieren der Vielzahl Objekte (1) ausschließlich mit Objekten (1) von dem ersten Sorter (2) und mindestens eine zweite der mindestens zwei Pufferstellen (4) bei dem Sortieren der Vielzahl Objekte (1) ausschließlich mit Objekten (1) von dem zweiten Sorter (3) beladen wird.

2. Verfahren nach Anspruch 1, bei dem das Transportieren der Objekte (1) mit dem ersten und/oder dem zweiten Sorter (3) das Transportieren der Objekte (1) mit einem Hängeförderer (5), mit einem fahrerlosen Transportfahrzeug (FTS), oder mit einem Liegesorter aufweist.

3. Verfahren nach Anspruch 2, bei dem bei dem Sortieren die zweite Teilmenge der Objekte (1) von dem fahrerlosen Transportfahrzeug (FTS) oder dem Hängeförderer (5) in die zweite Pufferstelle (4) geladen wird.

4. Verfahren nach Anspruch 2 oder 3, bei dem bei dem Beladen des Transportbehälters (100) das fahrerlose Transportfahrzeug (FTS) entweder
a) die zweite Pufferstelle (4) der dasselbe Sortierziel aufweisenden ersten Pufferstelle (4) für das aufeinanderfolge Umladen der Pufferstellen (4) in den Transportbehälter (100) zuführt, und/oder
b) die zweite Pufferstelle (4) einer Umladevorrichtung (5) für das Entleeren der zweiten Pufferstelle (4) in einen Transportbehälter (100) zuführt, vorzugsweise nachdem die erste Pufferstelle (4) mit der Umladevorrichtung (5) in den Transportbehälter (100) entleert wurde oder bevor die erste Pufferstelle (4) mit der Umladevorrichtung (5) in den Transportbehälter (100) entleert wird.

5. Verfahren nach einem der vorangegangen Ansprüche, bei dem das Sortieren der Objekte (1) auf die Pufferstellen (4) das Ablegen der Objekte (1) von dem zweiten Sorter (3) auf einem Transportband (6) aufweist.

6. Verfahren nach Anspruch 5, bei dem das Transportband (6) für das Sortieren der Objekte (1) von dem zweiten Sorter (3) angehalten oder mit herabgesetzter Vorschubgeschwindigkeit angetrieben wird.

7. Verfahren nach Anspruch 5 oder 6, bei dem das Transportband (6) für das Beladen des Transportbehälters (100) aus einem angehaltenen Zustand heraus auf eine Vorschubgeschwindigkeit beschleunigt oder aus einem Zustand mit herabgesetzter Vorschubgeschwindigkeit weiter beschleunigt wird.

8. Verfahren nach einem der Ansprüche 5 bis 7, bei dem die auf dem Transportband (6) abgelegten Objekte (1) mit dem Transortband (6) dem Transportbehälter (100) zugeführt und in den Transportbehälter (100) geladen werden.

9. Verfahren nach einem der vorangegangen Ansprüche, bei dem die Objekte (1) aus der ersten Pufferstelle (4) und die Objekte (1) aus der zweiten Pufferstelle (4), welchen dasselbe Sortierziel zugeordnet wurde, bei dem Beladen in denselben Transportbehälter (100) geladen werden.

10. Verfahren nach einem der vorangegangenen Ansprüche, das das Separieren der ersten und der zweiten Teilmenge aus der Vielzahl Objekte (1) aufweist, wobei die Objekte (1) vorzugsweise nach Gewicht, Größe, Volumen und/oder Festigkeit separiert werden, und wobei die Objekte (1) der ersten Teilmenge in den ersten Sorter (2) und die Objekte (1) der zweiten Teilmenge in den zweiten Sorter (3) eingeschleust werden.

11. Verfahren nach einem der vorangegangenen Ansprüche, bei dem bei dem Beladen des Transportbehälters (100) die sortierten Objekte (1) einer ersten der Pufferstellen (4) unabhängig, vorzugsweise zeitlich versetzt, von den sortierten Objekten (1) einer zweiten der Pufferstellen (4) in den Transportbehälter (100) geladen werden.

12. Verfahren nach einem der vorangegangenen Ansprüche, bei dem bei dem Beladen des Transportbehälters (100) die sortierten Objekte (1) einer beliebigen Auswahl von mindestens zweien der Pufferstellen (4) in den Transportbehälter (100) geladen werden.

13. Anordnung für die Beladung eines Transportbehälters (100), wobei die Anordnung aufweist:
- einen ersten Sorter (2) mit einer Mehrzahl Lastaufnahmemittel (7), die zwischen einer Mehrzahl voneinander getrennter Pufferstellen (4) gefördert sind, denen jeweils mindestens ein Sortierziel zugeordnet ist,
- einen von dem ersten Sorter (2) verschiedenen zweiten Sorter (3) mit einer Mehrzahl Lastaufnahmemittel (7), die zwischen den Pufferstellen (4) gefördert sind,
- eine Umladevorrichtung (5), die dazu eingerichtet ist, mindestens eine der Pufferstellen (4) in einen Transportbehälter (100) zu entleeren,
wobei der ersten Sorter (2) und der zweite Sorter jeweils dazu eingerichtet sind, Objekte (1) entsprechend dem Sortierziel in die Pufferstellen (4) zu laden, **dadurch gekennzeichnet, dass** mindestens zweien der Pufferstellen (4) dasselbe Sortierziel zugeordnet ist, von denen eine erste Pufferstelle (4) dazu eingerichtet ist, nur von dem ersten Sorter (2) beladen zu werden, und von denen eine zweite Pufferstelle (4) dazu eingerichtet ist, nur von dem zweiten Sorter (3) beladen zu werden.

14. Anordnung nach Anspruch 13, bei der der zweite Sorter ein fahrerloses Transportfahrzeug (FTS) oder ein Hängeförderer (5) aufweist.

15. Anordnung nach Anspruch 14, bei der das fahrerlose Transportfahrzeug (FTS) dazu eingerichtet ist, die zweite Pufferstelle (4) der Umladevorrichtung (5) für die Beladung in den Transportbehälter (100) zuzuführen.

16. Anordnung nach einem der Ansprüche 13 bis 15, bei dem eine der mindestens zwei Pufferstellen (4), vorzugsweise die zweite Pufferstelle, ein Transportband (6) ist, wobei das Transportband (6) vorzugsweise zwischen einer Annahmestelle, welcher der ersten Sorter (2) oder der zweite Sorter (3) zugeführt ist, und der Umladevorrichtung (5) geführt ist.

17. Anordnung nach einem der Ansprüche 13 bis 16, die weiterhin eine Separiervorrichtung aufweist, mit der aus der Vielzahl Objekte (1) eine erste Teilmenge der Objekte (1) für die Einschleusung in den ersten Sorter (2) und eine zweite Teilmenge der Objekte (1) für die Einschleusung in den zweiten Sorter (3) separiert sind, wobei die Objekte (1) vorzugsweise nach Gewicht, Größe, Volumen und/oder Festigkeit separiert sind.

## Claims

1. A method for loading a transport container (100), wherein the method comprises the steps of:
a. transporting a plurality of objects (1) either with a first sorter (2) or with at least one second sorter (3) different from the first sorter (2) between a plurality of buffer locations (4) separated from one another, to each of which at least one sorting target is assigned;
b. sorting a first subset of the plurality of objects (1) with the first sorter (2) and a second subset of the plurality of objects (1) different from the first subset with the second sorter (3) according to at least one sorting target into the buffer locations (4),
c. loading a transport container (100) with the sorted objects (1) of at least one of the buffer locations (4), wherein all objects (1) loaded from the buffer locations (4) into the transport container (100) have the same sorting target,
**characterised in that** at least one first of the at least two buffer locations (4) is loaded exclusively with objects (1) from the first sorter (2) when sorting the plurality of objects (1), and at least one second of the at least two buffer locations (4) is loaded exclusively with objects (1) from the second sorter (3) when sorting the plurality of objects (1).

2. The method according to claim 1 or 2, wherein the transporting of the objects (1) with the first and/or the second sorter (3) comprises transporting the objects (1) with a suspension conveyor (5), with a driverless transport vehicle (FTS), or with a deck sorter.

3. The method according to claim 2, wherein in said sorting the second subset of the objects (1) is loaded into the second buffer location (4) by the driverless transport vehicle (FTS) or the suspension conveyor (5).

4. The method according to claim 2 or 3, wherein when loading the transport container (100) the driverless transport vehicle (FTS) either
a) feeds the second buffer location (4) to the first buffer location (4) having the same sorting target for successively transferring the buffer locations (4) into the transport container (100), and/or
b) feeds the second buffer location (4) to a transfer device (5) for emptying the second buffer location (4) into a transport container (100), preferably after the first buffer location (4) has been emptied into the transport container (100) with the transfer device (5) or before the first buffer location (4) is emptied into the transport container (100) with the transfer device (5).

5. The method according to any one of the preceding claims, wherein the sorting of the objects (1) onto the buffer locations (4) comprises depositing the objects (1) from the second sorter (3) on a transport belt (6).

6. The method according to claim 5, wherein the transport belt (6) for sorting the objects (1) is stopped by the second sorter (3) or is driven with reduced feed speed.

7. The method according to claim 5 or 6, wherein the transport belt (6) for loading the transport container (100) is accelerated from a stopped state to a feed speed or is further accelerated from a state with reduced feed speed.

8. The method according to any one of claims 5 to 7, wherein the objects (1) deposited on the transport belt (6) are fed to the transport container (100) with the transport belt (6) and are loaded into the transport container (100).

9. The method according to any one of the preceding claims, wherein the objects (1) from the first buffer location (4) and the objects (1) from the second buffer location (4), to which the same sorting target has been assigned, are loaded into the same transport container (100) in said loading.

10. The method according to any one of the preceding claims, comprising separating the first and the second subset from the plurality of objects (1), wherein the objects (1) are preferably separated according to weight, size, volume and/or strength, and wherein the objects (1) of the first subset are fed into the first sorter (2) and the objects (1) of the second subset are fed into the second sorter (3).

11. The method according to any one of the preceding claims, wherein in the loading of the transport container (100) the sorted objects (1) of a first of the buffer locations (4) are loaded into the transport container (100) independently, preferably offset in time, from the sorted objects (1) of a second of the buffer locations (4).

12. The method according to any one of the preceding claims, wherein in the loading of the transport container (100) the sorted objects (1) of any selection of at least two of the buffer locations (4) are loaded into the transport container (100).

13. An arrangement for loading a transport container (100), wherein the arrangement comprises:
- a first sorter (2) with a plurality of load receiving means (7), which are conveyed between a plurality of buffer locations (4) separated from one another, to each of which at least one sorting target is assigned,
- a second sorter (3) different from the first sorter (2) with a plurality of load receiving means (7), which are conveyed between the buffer locations (4),
- a transfer device (5), which is configured to empty at least one of the buffer locations (4) into a transport container (100),
wherein the first sorter (2) and the second sorter are each configured to load objects (1) into the buffer locations (4) according to the sorting target, **characterised in that** at least two of the buffer locations (4) are assigned the same sorting target, of which a first buffer location (4) is configured to be loaded only by the first sorter (2), and of which a second buffer location (4) is configured to be loaded only by the second sorter (3).

14. The arrangement according to claim 13, wherein the second sorter comprises a driverless transport vehicle (FTS) or a suspension conveyor (5).

15. The arrangement according to claim 14, wherein the driverless transport vehicle (FTS) is configured to supply the second buffer location (4) to the transfer device (5) for loading into the transport container (100).

16. The arrangement according to any one of claims 13 to 15, wherein one of the at least two buffer locations (4), preferably the second buffer location, is a transport belt (6), wherein the transport belt (6) is preferably guided between an acceptance location, which is fed to the first sorter (2) or the second sorter (3), and the transfer device (5).

17. The arrangement according to any one of claims 13 to 16, further comprising a separating device, with which a first subset of the objects (1) for feeding into the first sorter (2) and a second subset of the objects (1) for feeding into the second sorter (3) are separated from the plurality of objects (1), wherein the objects (1) are preferably separated according to weight, size, volume and/or strength.

## Revendications

1. Procédé pour le chargement d'un récipient de transport (100), dans lequel le procédé comprend les étapes suivantes :
a. transport d'une pluralité d'objets (1) soit avec un premier trieur (2) soit avec au moins un deuxième trieur (3) différent du premier trieur (2) entre une pluralité d'emplacements tampons (4) séparés entre eux, auxquels correspond respectivement au moins une cible de tri ;
b. tri d'une première quantité partielle de la pluralité d'objets (1) avec le premier trieur (2) et d'une deuxième quantité partielle, différente de la première quantité partielle, de la pluralité d'objets (1) avec le deuxième trieur (3) selon au moins une cible de tri sur les emplacements tampons (4),
c. chargement d'un récipient de transport (100) avec les objets (1) triés d'au moins un des emplacements tampons (4), dans lequel tous les objets (1) chargés des emplacements tampons (4) dans les récipients de transport (100) comprennent la même cible de tri,
**caractérisé en ce qu'**au moins un premier des au moins deux emplacements tampons (4) est chargé, lors du tri de la pluralité d'objets (1), exclusivement avec des objets (1) provenant du premier trieur (2) et au moins un deuxième des au moins deux emplacements tampons (4) est chargé, lors du tri de la pluralité d'objets (1), exclusivement avec des objets (1) provenant du deuxième tri (3).

2. Procédé selon la revendication 1, dans lequel le transport des objets (1) avec le premier et/ou le deuxième trieur (3) comprend le transport des objets (1) avec un convoyeur suspendu (5), avec un véhicule de transport sans conducteur (FTS) ou avec un trieur horizontal.

3. Procédé selon la revendication 2, dans lequel, lors du tri, la deuxième quantité partielle des objets (1) est chargée du véhicule de transport sans conducteur (FTS) ou du convoyeur suspendu (5) vers le deuxième emplacement tampon (4).

4. Procédé selon la revendication 2 ou 3, dans lequel, lors du chargement du récipient de transport (100), le véhicule de transport sans conducteur (FTS)
a) introduit le deuxième emplacement tampon (4) dans le premier emplacement tampon (4) présentant la même cible de tri pour le transfert suivant des emplacements tampons (4) dans le récipient de transport (100) et/ou
b) introduit le deuxième emplacement tampon (4) dans un dispositif de transfert (5) pour le vidage du deuxième emplacement tampon (4) dans un récipient de transport (100), de préférence après que le premier emplacement tampon (4) a été vidé avec le dispositif de transfert (5) dans le récipient de transport (100) ou avant que le premier emplacement tampon (4) soit vidé avec le dispositif de transfert (5) dans le récipient de transport (100).

5. Procédé selon l'une des revendications précédentes, dans lequel le tri des objets (1) sur les emplacements tampons (4) comprend le dépôt des objets (1) du deuxième trieur (3) vers une bande de transport (6).

6. Procédé selon la revendication 5, dans lequel la bande de transport (6) est arrêtée ou est entraînée avec une vitesse d'avance réduite pour le tri des objets (1) par le deuxième trieur (3).

7. Procédé selon la revendication 5 ou 6, dans lequel la bande de transport (6) est accélérée d'un état arrêté vers une vitesse d'avance ou est accélérée de manière supplémentaire à partir d'un état avec une vitesse d'avance réduite pour le chargement du récipient de transport (100).

8. Procédé selon l'une des revendications 5 à 7, dans lequel les objets (1) déposés sur la bande de transport (6) sont introduits avec la bande de transport (6) dans le récipient de transport (100) et sont chargés dans le récipient de transport (100).

9. Procédé selon l'une des revendications précédentes, dans lequel les objets (1) provenant du premier emplacement tampon (4) et les objets (1) provenant du deuxième emplacement tampon (4), auquel correspond la même cible de tri, lors du chargement dans le même récipient de transport (100).

10. Procédé selon l'une des revendications précédentes, qui comprend la séparation de la première et de la deuxième quantités partielles de la pluralité d'objets (1), dans lequel les objets (1) sont séparés de préférence en fonction du poids, de la taille, du volume et/ou de la solidité et dans lequel les objets (1) de la première quantité partielle sont introduits dans le premier trieur (2) et les objets (1) de la deuxième quantité partielle sont introduits dans le deuxième trieur (3).

11. Procédé selon l'une des revendications précédentes, dans lequel, lors du chargement du récipient de transport (100), les objets (1) triés d'un premier des emplacements tampons (4) sont chargés indépendamment, de préférence de manière décalée dans le temps, par rapport aux objets (1) triés d'un deuxième des emplacements tampons (4), dans le récipient de transport (100).

12. Procédé selon l'une des revendications précédentes, dans lequel, lors du chargement du récipient de transport (100), les objets (1) triés d'une sélection quelconque d'au moins deux des emplacements tampons (4) sont chargés dans le récipient de transport (100).

13. Disposition pour le chargement d'un récipient de transport (100), dans laquelle la disposition comprend :
- un premier trieur (2) avec une pluralité de moyens de levage (7) qui sont convoyés entre une pluralité d'emplacements tampons (4) séparés les uns des autres, auxquels correspond respectivement au moins une cible de tri,
- un deuxième trieur (3), différent du premier trieur (2), avec une pluralité de moyens de levage (7) qui sont convoyés entre les emplacements tampons (4),
- un dispositif de transfert (5) qui est conçu pour vider au moins un des emplacements tampons (4) dans un récipient de transport (100),
dans laquelle le premier trieur (2) et le deuxième trieur sont respectivement conçus pour charger des objets (1) en fonction de la cible de tri dans les emplacements tampons (4),
**caractérisé en ce qu'**à au moins deux des emplacements tampons (4) correspond la même cible de tri, dont un premier emplacement tampon (4) est conçu pour être chargé uniquement par le premier trieur (2) et dont un deuxième emplacement tampon (4) est conçu pour être chargé uniquement par le deuxième trieur (3).

14. Disposition selon la revendication 13, dans laquelle le deuxième trieur comprend un véhicule de transport sans conducteur (FTS) ou un convoyeur suspendu (5).

15. Disposition selon la revendication 14, dans laquelle le véhicule de transport sans conducteur (FTS) est conçu pour introduire le deuxième emplacement tampon (4) dans le dispositif de transfert (5) pour le chargement dans le récipient de transport (100).

16. Disposition selon l'une des revendications 13 à 15, dans laquelle un des au moins deux emplacements tampons (4), de préférence le deuxième emplacement tampon, est une bande de transport (6), dans laquelle la bande de transport (6) est guidée, de préférence, entre un emplacement de prise de charge, dans lequel le premier trieur (2) ou le deuxième trieur (3) est introduit, et le dispositif de transfert (5).

17. Disposition selon l'une des revendications 13 à 16, qui comprend en outre un dispositif de séparation avec lequel, parmi la pluralité d'objets (1), une première quantité partielle des objets (1) est séparée pour l'introduction dans le premier trieur (2) et une deuxième quantité partielle des objets (1) est séparée pour l'introduction dans le deuxième trieur (3), dans laquelle les objets (1) sont séparés de préférence en fonction du poids, de la taille, du volume et/ou de la solidité.
